# EUROPÄISCHE PATENTSCHRIFT

(11) **EP 3 212 843 B1**
(45) Veröffentlichungstag und Bekanntmachung des Hinweises auf die Patenterteilung: **18.07.2018**
(21) Anmeldenummer: 15777659.2
(22) Anmeldetag: 05.10.2015
(51) Int. Cl.: D21F 3/02, D21F 5/18, D21F 11/00, D21F 11/14

(54) **VORRICHTUNG ZUR ENTWÄSSERUNG EINER FASERSTOFFBAHN**
DEVICE FOR DEWATERING A FIBER WEB
DISPOSITIF D'ÉGOUTTAGE D'UNE BANDE DE MATIÈRE FIBREUSE

(30) Priorität: 29.10.2014 DE 102014222010
(43) Veröffentlichungstag der Anmeldung: 06.09.2017
(73) Patentinhaber: Voith Patent GmbH, 89522 Heidenheim (DE)
(72) Erfinder: SCHERB, Thomas, 05707-001 Sao Paulo - SP (BR); SILVA, Luiz Carlos, 13230-000 Campo Limpo SP (BR); WALKENHAUS, Hubert, 50169 Kerpen (DE); HENSSLER, Joachim, 88213 Ravensburg (DE)
(86) Internationale Anmeldenummer: PCT/EP2015/072922
(87) Internationale Veröffentlichungsnummer: WO 2016/066375

(56) Entgegenhaltungen:
- EP-A1- 1 852 551
- WO-A1-2012/143163
- WO-A1-2013/083773
- WO-A1-2015/000687
- WO-A1-2015/000690
- DE-A1- 10 303 959
- US-A1- 2005 167 062

## Beschreibung

Die vorliegende Erfindung betrifft eine Vorrichtung zur Entwässerung einer Faserstoffbahn, insbesondere einer Papier-, Karton- oder Tissuebahn, mit einer Bandpresse, die einen in Bahnlaufrichtung verlängerten Pressnip umfasst, der zwischen einem permeablen Pressband und einer zumindest teilweise von dem Pressband umschlungenen gekrümmten Oberfläche eines Gegenelements gebildet ist, wobei die Faserstoffbahn zusammen mit einem permeablen Trägerband durch den Pressnip der Bandpresse geführt ist und Mittel vorgesehen sind, um zumindest einen Teilbereich des Pressnips der Bandpresse so mit einem Fluid zu beaufschlagen, dass dieses durch das Trägerband und die Faserstoffbahn hindurchströmt, wobei die Fluidbeaufschlagungsmittel eine Blaseinrichtung umfassen, die so angeordnet ist, dass das Fluid ausgehend von der gekrümmten Oberfläche des Gegenelements der Bandpresse zu dem Pressband der Bandpresse hin strömt. In der US7 351 307 B2 ist bereits eine Vorrichtung zur Herstellung einer voluminösen Tissuebahn beschrieben, bei der eine sogenannte Bandpresse in Verbindung mit einer Heißlufthaube und einer Dampfbeaufschlagung zur Entwässerung der Faserstoffbahn bis zu einem bestimmten Trockengehalt eingesetzt wird.

Das Dokument EP 1 852 551 A1 offenbart eine Entwässerungsvorrichtung zur Entwässerung einer Papier-, Tissue- oder einer anderen Faserstoffbahn in einer Maschine zur Herstellung oder Veredlung derselben. Die Faserstoffbahn wird dabei zwischen zwei Bändern liegend über eine Blaswalze geführt, welche Blasluft im Umschlingungsbereich zur Faserstoffbahn richtet.

Das Dokument DE 103 03 959 A1 beschreibt eine Verdrängungsentwässerungspresse zur Entwässerung einer Faserstoffbahn. Die Faserstoffbahn wird dabei ebenfalls zwischen zwei Bändern liegend über eine Blaswalze geführt, welche Blasluft im Umschlingungsbereich zur Faserstoffbahn richtet. Die Entwässerung erfolgt dabei unter gleichzeitiger Anwendung von Gasdruck und mechanischem Druck zur Verdrängung des Wassers in der Faserstoffbahn.

Aus der US 2010/7615136 B2, US 2007/7297233 B2, US 7 815 773 B2 und WO 2012/143163 A1 sind bereits Vorrichtungen zur Herstellung einer herkömmlichen Tissuebahn bekannt, die jeweils eine Presszone mit einem in Bahnlaufrichtung verlängerten Pressnip insbesondere einer Bandpresse umfassen und bei denen die Faserstoffbahn anschließend einem Trockenzylinder zugeführt wird.

Bei einem herkömmlichen Crescent-Former wird die Faserstoffbahn in der Formierzone durch ein Formiersieb mittels aufgebrachter Zentrifugalkräfte bis zu einem Feststoffgehalt von etwa 12 % entwässert, woraufhin die Faserstoffbahn mittels Vakuum bis zu einem Feststoffgehalt von etwa 23 % sowie mechanisch von einem Feststoffgehalt von etwa 23 % bis etwa 40 % weiter entwässert wird. Damit wird die Faserstoffbahn stark komprimiert, was sich negativ auf deren Dicke, Volumen und Wasseraufnahmefähigkeit auswirkt. Ein Pressen einer Tissuebahn ist zwar grundsätzlich unerwünscht, jedoch erforderlich, um den gewünschten Trockengehalt zu erzielen und die Faserstoffbahn zudem mittels einer Yankee-Trockenhaube zu trocknen.

Eine Trockengehaltsgrenze von 23 % stellt mehr oder weniger den maximalen Trockengehaltswert in der Trockengehalts-Vakuum-Kurve dar, den man durch eine Entwässerung einer Tissuebahn auf einem Nassfilz erreichen kann. Die Bereitstellung einer größeren Vakuumkapazität ist energietechnisch nicht effizient. Der Erfindung liegt die Aufgabe zugrunde, eine verbesserte Vorrichtung der eingangs genannten Art anzugeben, mit der bei möglichst gering gehaltenem Energiebedarf unter Vermeidung einer unerwünschten übermäßigen Komprimierung der Faserstoffbahn ein höherer Trockengehalt der Faserstoffbahn unmittelbar nach der Bandpresse erreichbar und die damit insbesondere auch zur Herstellung einer voluminösen Tissuebahn einsetzbar ist.

Erfindungsgemäß wird diese Aufgabe durch eine Vorrichtung mit den Merkmalen des Anspruchs 1 gelöst. Bevorzugte Ausführungsformen der erfindungsgemäßen Vorrichtung sind in den Unteransprüchen angegeben.

Erfindungsgemäß ist vorgesehen, dass das Pressband der Bandpresse eine Dicke ≤ 4 mm, insbesondere ≤ 2,8 mm und vorzugsweise ≤ 1,9 mm besitzt.

Die Fluidbeaufschlagungsmittel der Vorrichtung umfassen eine Blaseinrichtung, die so angeordnet und ausgeführt ist, dass das Fluid ausgehend von der gekrümmten Oberfläche des Gegenelements der Bandpresse zu dem Pressband der Bandpresse hin strömt.

Das Fluid strömt somit in Richtung der infolge der gekrümmten Oberfläche des Gegenelements auf die Faserstoffbahn einwirkenden Zentrifugalkraft. Damit ergibt sich nicht nur eine Verringerung des zur Fluidbeaufschlagung erforderlichen Energiebedarfs, es sind auch höhere Bahnlaufgeschwindigkeiten möglich, nachdem anders als bei einer herkömmlichen Vakuumbeaufschlagung auf der Seite des Gegenelements nicht zunächst die Zentrifugalkraft kompensiert werden muss, um eine entsprechende Entwässerungswirkung zu erzielen. Da die Fluidströmung erfindungsgemäß in Richtung der auf die Faserstoffbahn einwirkenden Zentrifugalkraft wirkt und demzufolge die Entwässerung der Faserstoffbahn in dem Pressnip der Bandpresse auch durch die Zentrifugalkraft unterstützt wird, lassen sich bei gering gehaltenem Energieaufwand entsprechend höhere Trockengehalte der Faserstoffbahn unmittelbar im Anschluss an die Bandpresse erzielen, was insbesondere dann von Vorteil ist, wenn die Faserstoffbahn anschließend noch einer der Bandpresse nachgeordneten Trocknungszone zugeführt werden soll.

Die Blaseinrichtung kann insbesondere einen dem Gegenelement der Bandpresse zugeordneten Blaskasten umfassen.

Bevorzugt ist die Faserstoffbahn zwischen dem Trägerband und dem Pressband liegend durch den Pressnip der Bandpresse geführt.

Gemäß einer bevorzugten praktischen Ausführungsform der erfindungsgemäßen Vorrichtung berührt die zusammen mit dem Trägerband durch den Pressnip der Bandpresse geführte Faserstoffbahn das Pressband und das Trägerband das Gegenelement der Bandpresse. Im vorliegenden Fall wird also nur das Trägerband mit der Faserstoffbahn durch den Pressnip der Bandpresse geführt.

Zur Erzielung eines möglichst hohen Trockengehalts enthält das zumindest einen Teilbereich des Pressnips der Bandpresse beaufschlagende Fluid vorteilhafterweise heiße, feuchte Luft und/oder Dampf.

Gemäß einer besonders bevorzugten Ausführungsform der Erfindung ist die Vorrichtung zur Bildung einer strukturierten Faserstoffbahn ausgeführt und als Trägerband ein strukturiertes Band vorgesehen. Eine entsprechende Vorrichtung ist insbesondere zur Herstellung einer voluminösen Tissuebahn geeignet.

Die Faserstoffbahn ist bevorzugt zusammen mit dem Trägerband aus einer Formierzone der Vorrichtung bis zur Bandpresse und durch diese hindurchgeführt.

Die Vorrichtung kann insbesondere eine Formierzone umfassen, in der die Faserstoffbahn auf dem vorzugsweise strukturierten Trägerband gebildet wird.

Der Bandpresse ist zudem bevorzugt eine Trocknungszone nachgeordnet, der die Faserstoffbahn zusammen mit dem Trägerband zugeführt ist. Dabei besitzt eine solche Trocknungszone zweckmäßigerweise einen Trockenzylinder, insbesondere Yankee-Zylinder, und vorzugsweise eine dem Trockenzylinder zugeordnete Haube.

Bevorzugt ist dem Trockenzylinder zur Bildung einer weiteren Presszone ein Gegenelement zugeordnet, das vorteilhafterweise ein Schuhpresselement, insbesondere Schuhpresswalze, ein Gegenelement mit zugeordneter Saugeinrichtung, insbesondere Saugwalze, oder eine herkömmliche Presswalze umfasst.

Bevorzugt wird die Faserstoffbahn im Bereich der weiteren Presszone von dem Trägerband an den Trockenzylinder übergeben und auf diesem weitergeführt.

Das Pressband der Bandpresse ist für eine möglichst hohe Zugspannung und bevorzugt für eine Zugspannung ≥ 30 kN/m ausgelegt.

Gemäß einer bevorzugten praktischen Ausführungsform der erfindungsgemäßen Vorrichtung wirkt auf das Pressband der Bandpresse eine Zugspannung im Bereich von etwa 10 kN/m bis etwa 30 kN/m.

Insbesondere zur Vermeidung eines Blattentzugs (sheet stealing) besitzt die Oberfläche des Pressbandes der Bandpresse vorteilhafterweise eine Faserstruktur mit Fasern, die eine Feinheit ≤ 44 dtex, insbesondere ≤ 17 dtex und vorzugsweise ≤ 11 dtex aufweisen.

Das permeable Pressband der Bandpresse weist bevorzugt eine Permeabilität, insbesondere Luftdurchlässigkeit, von mehr als 0,1016 m³/(m² * s) (20 cfm), insbesondere mehr als 0,3048 m³/(m² * s) (60 cfm) und vorzugsweise mehr als 0,508 m³/(m² * s) (100 cfm) auf.

Da die Wasser- und Luftströmung durch das Pressband hindurchgehen muss und die Verweilzeit im Pressband begrenzt ist, sollte dessen Dicke möglichst gering sein. Deshalb besitzt das Pressband der Bandpresse eine Dicke ≤ 4 mm, insbesondere ≤ 2,8 mm und vorzugsweise ≤ 1,9 mm.

Der Krümmungsradius der gekrümmten Oberfläche des Gegenelements der Gegenwalze der Bandpresse ist vorteilhafterweise ≤ 0,6 m und liegt bevorzugt im Bereich von 0,35 m. Ist als Gegenelement der Bandpresse beispielsweise eine Blaswalze vorgesehen, so ist deren Durchmesser entsprechend vorteilhafterweise ≤ 1,2 m und liegt bevorzugt im Bereich von 0,7 m. Mit einem entsprechend kleinen Krümmungsradius bzw. Durchmesser werden höhere Zentrifugalkräfte erreicht, wobei eine entsprechend höhere Entwässerung erreicht wird.

Die erfindungsgemäße Vorrichtung ist damit insbesondere zur Herstellung einer strukturierten voluminösen Tissuebahn geeignet, wobei die hergestellte Faserstoffbahn insbesondere mehr als 70 % nicht gepresste Fasern sowie eine Dicke besitzen kann, die insbesondere doppelt oder mehr als doppelt so groß ist und entsprechend ein höheres Volumen sowie eine entsprechend höhere Wasseraufnahmefähigkeit besitzt als die zuvor genannten bekannten Vorrichtungen. Die erfindungsgemäße Vorrichtung kann insbesondere auch bei höheren Geschwindigkeiten betrieben werden. Zudem sind die Investitions- und Energiekosten geringer als bei den bekannten Vorrichtungen wie beispielsweise TAD (Through Air Drying)-Maschinen oder Crescent-Formern mit einer Schuhpresse.

Der erfindungsgemäßen Bandpresse kann, wie bereits erwähnt, eine Trocknungszone mit einem Trockenzylinder, insbesondere Yankee-Zylinder, nachgeordnet sein. Mit der Bandpresse kann insbesondere eine strukturierte Faserstoffbahn unter Verwendung eines sehr geringen Pressdrucks von beispielsweise etwa 0,85 bar und mit einem sehr langen Pressnip von beispielsweise 0,9 m entwässert werden, der etwa 15 mal länger als bei einer herkömmlichen Presse ist, die beispielsweise einen Pressnip mit einer Länge von 60 mm aufweist und bei beispielsweise 35 bar betrieben wird.

Mit der Bandpresse der erfindungsgemäßen Vorrichtung kann beispielsweise ein Trockengehalt im Bereich von 12 bis 30 % und mehr erreicht werden. Bevorzugt wird die Faserstoffbahn der Trocknungszone mit einem Trockengehalt ≥ 30 % zugeführt, damit die Faserstoffbahn in dieser einen Trockenzylinder, insbesondere Yankee-Zylinder mit zugeordneter Trockenhaube, umfassenden Trocknungszone weiter getrocknet werden kann.

Die erfindungsgemäße Vorrichtung kann auf einfache Weise durch einen entsprechenden Umbau beispielsweise einer herkömmlichen Papiermaschine mit einer Schuhpresse erhalten werden.

Als Fluid kann insbesondere heiße, trockene Luft, Dampf oder feuchte, heiße Luft verwendet werden. Das Fluid kann zur Aufheizung der Faserstoffbahn und/oder zur Aufnahme von Wasser aus der Faserstoffbahn dienen.

Zweckmäßigerweise kann das Fluid zumindest teilweise aus der Haubenabluft der dem Trockenzylinder der Trocknungszone zugeordneten Haube entnommen sein, wodurch der Energieverbrauch entsprechend weiter gesenkt wird.

In der Formierzone wird die Faserstoffbahn bevorzugt auf dem strukturierten Trägerband gebildet, mit dem die Faserstoffbahn vorzugsweise zur Bandpresse und durch diese hindurch bis in die der Bandpresse nachgeordnete Trocknungszone überführt wird. In der mit dem Trockenzylinder der Trocknungszone gebildeten Presse werden nur die Höcker des strukturierten Bandes gepresst, wobei 70 bis 80 % der Fasern der Faserstoffbahn völlig ungepresst bleiben, was insgesamt zu einer voluminöseren Faserstoffbahn mit größerer Dicke und höherem spezifischen Volumen führt.

Die Faserstoffbahn kann beispielsweise auch in einem Doppelsiebformer oder einer anderen Art von Former gebildet werden. Zudem kann die gebildete Faserstoffbahn auch mittels eines Aufnahmeschuhs oder dergleichen an das strukturierte Trägerband übergeben werden.

Das für hohe Zugspannungen ausgelegte permeable Pressband der Bandpresse kann insbesondere ein Hochspannungsband wie beispielsweise ein verstärkter Filz mit verstärkter Naht oder einem endlosen spiralverknüpften Gewebe (reinforced wire with reinforced seam or endless spiral link fabric) mit eingenadelten Faserflorfasern (Felted Belt) sein.

Zudem soll das Pressband auch bei höheren Temperaturen eine nur begrenzte Längung besitzen, zumal das Fluid heiß ist und in der betreffenden Papiermaschine in der Regel nur begrenzt Raum zur Verfügung steht. Die verstärkte Struktur des Pressbandes kann eine gewobene oder eine nicht gewobene Struktur besitzen, je nach den geforderten Bedingungen bezüglich der Zugspannung und der Temperatur.

Für eine hinreichende Spannungsfestigkeit des Pressbandes kann dessen Material insbesondere unterschiedliche Polymere enthalten (bevorzugt PET, PA und PU oder auch andere Polymere wie Keflar). Zur Erzeugung der betreffenden Struktur und Eigenschaften des Pressbandes kann das verwendete Material auch Komponenten von einer Biko-Art enthalten (components with bico character). Biko-Fasern (Bi-Komponenten Fasern) selbst sind aus dem Stand der Technik bekannt. Es ist vorteilhaft, solche Biko-Fasern und/oder -Garne für die Herstellung des Pressbandes sowohl für die Trägerstruktur als auch für die Gestaltung der zumindest papierberührten Oberfläche des Pressbandes zu verwenden. Biko-Fasern oder -Garne umfassen zwei Materialkomponenten. Die erste Materialkomponente bildet den Kern der Fasern oder Garne und die zweite Materialkomponente umschließt oder ummantelt die erste Materialkomponente. Hierdurch lassen sich die unterschiedlichen Eigenschaften der beiden Materialkomponenten in den Fasern oder Garnen kombinieren. Durch die Verwendung von BiKo-Fasern oder - Garnen für die Herstellung des Pressbandes können so beispielsweise eine hohe Zugfestigkeit und gleichzeitig eine gute Klebeeigenschaft mit benachbarten Fasern oder Garnen und/oder der Trägerstruktur erreicht werden.

Um einen zu hohen Stoffeintrag (z.B. Papierabfall) zu vermeiden, ist auch eine Bandstruktur des Pressbandes ohne Fasern denkbar, womit auch die Konditionierung erleichtert und eine schnelle Verschmutzung der Struktur vermieden werden. Dabei kann die Oberflächenstruktur insbesondere der Kontaktseite des Pressbandes beispielsweise beim Gießen des Bandes und/oder durch Aufschmelzen von Kunststoffen oder anderen Materialien und/oder durch Material abtragende Verfahren, beispielsweise mit Laser- oder Wasserstrahltechnik erzeugt werden. Der Vorteil hierbei liegt in der Herstellbarkeit einer nahezu beliebig gestaltbaren Oberflächenstruktur. Die Permeabilität kann beispielsweise beim Gießen des Bandes und/oder durch Material abtragende Verfahren, beispielsweise mit Laser- oder Wasserstrahltechnik erzeugt werden.

Der im Pressnip der Bandpresse erzeugte Pressdruck p ergibt sich aus dem Quotienten aus der Zugspannung T und dem Krümmungsradius des Gegenelements der Bandpresse bzw. dem Radius R einer als Gegenelement vorgesehenen Blaswalze. So ergibt sich beispielsweise bei einer Zugspannung von 30 kN/m und einem Durchmesser einer Blaswalze von 0,7 m ein auf das Sandwich aus Faserstoffbahn und Trägerband wirkender Pressdruck von 0,85 bar.

Die gegebenenfalls vorgesehene Fasermatte oder der Faserflor des Pressbandes sowie der durch das Pressband bewirkte Pressdruck sorgen für einen engen Kontakt mit der Faserstoffbahn, wodurch die Kapillarentwässerung wesentlich verbessert wird. Zudem sind, nachdem die Fluidbeaufschlagung durch eine Blaseinrichtung in derselben Richtung wie die Zentrifugalkraft wirkt, höhere Bahnlaufgeschwindigkeiten möglich. Mit einem entsprechend kleinen Krümmungsradius der gekrümmten Oberfläche des Gegenelements bzw. einem entsprechend kleinen Durchmesser einer das Gegenelement bildenden Blaswalze ergibt sich eine höhere Zentrifugalkraft, wodurch die Entwässerung weiter gesteigert wird.

Bei der erfindungsgemäßen Vorrichtung erfolgt die Entwässerung in der Bandpresse somit ausgehend von der gekrümmten Oberfläche des Gegenelements zum Pressband hin durch zunächst das poröse Trägerband und anschließend durch die Faserstoffbahn. Das insbesondere strukturierte permeable Trägerband läuft annähernd trocken auf der Seite des Gegenelements durch den Pressnip der Bandpresse, womit sich im Vergleich zu einem Filz auf der Seite des Gegenelements ein wesentlich geringeres Rückfeuchten ergibt.

Im Anschluss an die Bandpresse verbleibt die Faserstoffbahn an dem strukturierten Trägerband und nicht an dem mit Filzstoff versehenen Pressband, da die Fasern der Faserstoffbahn in den Vertiefungen des strukturierten Trägerbandes liegen.

Trotz eines geringen durch das Pressband erzeugten Pressdrucks in der Bandpresse von beispielsweise 0,85 bar ist der mit einer solchen Bandpresse erreichbare Trockengehalt um insbesondere wenigstens 7 % höher als ohne Bandpresse und mit einem Trägerband mit einer normalen Filzkonfiguration und 12 % höher als ohne Bandpresse und mit einem Trägerband mit der strukturierten Bandkonfiguration.

Bei der erfindungsgemäßen Vorrichtung kann der Pressnip der Bandpresse insbesondere eine Länge ≥ 700 mm besitzen. Mit der Verwendung von Heißluft und/oder Dampf wird der erzielbare Trockengehalt weiter erhöht.

In der Trocknungszone werden nur die Höcker des Trägerbandes gepresst. Die mit dem Trockenzylinder gebildete Presse dient lediglich dem Weitertransport der Faserstoffbahn und nicht der Erhöhung des Trockengehalts. Damit sollte am Ausgang der Bandpresse ein Trockengehalt von zumindest 30 % erreicht werden, was dem Trockengehalt unmittelbar nach der mit dem Trockenzylinder der Trocknungszone gebildeten Presse entspricht. Damit kann die Faserstoffbahn mittels des Trockenzylinders und der diesem zugeordneten Trockenhaube ohne die Erzeugung von Beulen und ohne Probleme in Bezug auf die Runability oder Maschinengängigkeit weiter getrocknet werden.

Die Erfindung wird im Folgenden anhand eines Ausführungsbeispiels unter Bezugnahme auf die Zeichnung näher beschrieben. In dieser zeigt die einzige Figur in schematischer Darstellung eine beispielhafte Ausführungsform einer erfindungsgemäßen Vorrichtung zur Entwässerung einer Faserstoffbahn.

Die einzige Figur 1 zeigt eine Vorrichtung 10 zur Entwässerung einer Faserstoffbahn 12, die insbesondere als Maschine zur Herstellung einer voluminösen Tissuebahn einsetzbar ist.

Die Vorrichtung 10 bzw. Maschine umfasst eine Bandpresse 14, die einen in Bahnlaufrichtung L verlängerten Pressnip 16 umfasst, der zwischen einem permeablen Pressband 18 und einer zumindest teilweise von dem Pressband 18 umschlungenen gekrümmten Oberfläche eines Gegenelements 20 gebildet ist.

Dabei ist die Faserstoffbahn 12 zusammen mit einem permeablen Trägerband 22 durch den Pressnip 16 der Bandpresse 14 geführt. Zudem sind Mittel vorgesehen, um zumindest einen Teilbereich des Pressnips 16 der Bandpresse 14 so mit einem Fluid zu beaufschlagen, dass dieses durch das Trägerband 22 und die Faserstoffbahn 12 hindurch strömt.

Die Fluidbeaufschlagungsmittel umfassen eine Blaseinrichtung, die so angeordnet und ausgeführt ist, dass das Fluid ausgehend von der gekrümmten Oberfläche des Gegenelements 20 der Bandpresse 14 zu dem Pressband 18 der Bandpresse 14 hin strömt. Auf der Seite des Gegenelements 20 der Bandpresse 14 ergibt sich somit eine Blaszone 24, die sich entlang zumindest eines Teilbereichs des Pressnips 16 der Bandpresse 14 erstreckt.

Die Blaseinrichtung kann beispielsweise einen dem Gegenelement der Bandpresse 14 zugeordneten Blaskasten umfassen.

Im vorliegenden Fall umfasst das Gegenelement 20 der Bandpresse 14 beispielsweise eine Blaswalze.

Die Faserstoffbahn 12 ist zwischen dem Trägerband 22 und dem Pressband 18 liegend durch den Pressnip 16 der Bandpresse 14 geführt. Dabei berührt die zusammen mit dem Trägerband 22 durch den Pressnip 16 der Bandpresse 14 geführte Faserstoffbahn 12 das Pressband 18 und das Trägerband 22 das Gegenelement 20 der Bandpresse 14.

Das zumindest einen Teilbereich des Pressnips 16 der Bandpresse 14 beaufschlagende Fluid kann insbesondere heiße, feuchte Luft und/oder Dampf enthalten.

Die Vorrichtung 10 ist im vorliegenden Fall insbesondere zur Bildung einer strukturierten Faserstoffbahn 12 ausgeführt. Dazu ist als Trägerband 22 ein strukturiertes Band vorgesehen.

Die Faserstoffbahn 12 ist zusammen mit dem Trägerband 22 aus einer Formierzone 26 bis zur Bandpresse 14 und durch diese hindurchgeführt. Dabei ist im vorliegenden Fall eine Formierzone 26 vorgesehen, in der die Faserstoffbahn 12 auf dem strukturierten permeablen Trägerband 22 gebildet wird. Das Trägerband 22 ist zusammen mit einem Formierband 28 unter Bildung eines mit Faserstoffsuspension aus einem Stoffauflauf 30 beaufschlagten Einlaufspalts 32 um ein Formierelement 34, hier eine Formierwalze, geführt. Im Anschluss an das Formierelement 34 wird das Formierband 28 wieder von der Faserstoffbahn 12 und dem Trägerband 22 getrennt und die Faserstoffbahn 12 zusammen mit dem Trägerband weitergeführt.

Der Bandpresse 14 ist eine Trocknungszone 36 nachgeordnet, der die Faserstoffbahn 12 zusammen mit dem Trägerband 22 zugeführt ist. Die Trocknungszone 36 umfasst einen Trockenzylinder 38, im vorliegenden Fall beispielsweise einen Yankee-Zylinder, und eine dem Trockenzylinder 38 zugeordnete Haube 40. Über die Haube wird die um den Trockenzylinder 38 geführte Faserstoffbahn mit heißem Fluid, insbesondere Heißluft, beaufschlagt.

Dabei ist dem Trockenzylinder 38 zur Bildung einer zumindest im Wesentlichen nur der Übergabe der Faserstoffbahn 12 von dem Trägerband 22 an den Trockenzylinder 38 dienenden weiteren Presszone 42 ein Gegenelement 44 zugeordnet, bei dem es sich im vorliegenden Fall beispielsweise um eine Schuhpresswalze handelt.

Wie bereits erwähnt, wird die Faserstoffbahn 12 im Bereich der weiteren Presszone 42 von dem Trägerband 22 an den Trockenzylinder 38 übergeben und auf diesem weitergeführt. In dieser den Trockenzylinder 38 mit zugeordneter Haube 40 umfassenden Trocknungszone 36 wird die Faserstoffbahn 12 dann weiter getrocknet.

Das Pressband der Bandpresse 14 kann insbesondere für eine Zugspannung ≥ 30 kN/m ausgelegt sein. Im Betrieb kann auf das Pressband 18 insbesondere eine Zugspannung im Bereich von etwa 10 kN/m bis etwa 30 kN/m wirken.

Der Krümmungsradius der gekrümmten Oberfläche des Gegenelements 20 der Bandpresse 14 kann insbesondere ≤ 0,6 m sein und insbesondere im Bereich von 0,35 m liegen.

Die Faserstoffbahn 12 kann unmittelbar vor der Bandpresse 14 beispielsweise einen Trockengehalt (TG) von 10 % und unmittelbar nach der Bandpresse 14 sowie unmittelbar nach der weiteren, lediglich der Überführung der Faserstoffbahn 12 auf den Trockenzylinder 38 dienenden Presszone 42 insbesondere einen Trockengehalt ≥ 30 % besitzen.

Die an den Trockenzylinder 38 übergebene Faserstoffbahn 12 kann insbesondere zwischen etwa 70 bis etwa 80 % ungepresste Fasern enthalten.

### Bezugszeichenliste

- 10: Vorrichtung
- 12: Faserstoffbahn
- 14: Bandpresse
- 16: verlängerter Pressnip
- 18: permeables Pressband
- 20: Gegenelement
- 22: permeables strukturiertes Trägerband
- 24: Blaszone
- 26: Formierzone
- 28: Formierband
- 30: Stoffauflauf
- 32: Einlaufspalt
- 34: Formierelement
- 36: Trocknungszone
- 38: Trockenzylinder
- 40: Haube
- 42: weitere Presszone
- 44: Gegenelement

- L: Bahnlaufrichtung

## Patentansprüche

1. Vorrichtung (10) zur Entwässerung einer Faserstoffbahn (12), insbesondere einer Papier-, Karton- oder Tissuebahn, mit einer Bandpresse (14), die einen in Bahnlaufrichtung (L) verlängerten Pressnip (16) umfasst, der zwischen einem permeablen Pressband (18) und einer zumindest teilweise von dem Pressband (18) umschlungenen gekrümmten Oberfläche eines Gegenelements (20) gebildet ist, wobei die Faserstoffbahn (12) zusammen mit einem permeablen Trägerband (22) durch den Pressnip (16) der Bandpresse (14) geführt ist und Mittel vorgesehen sind, um zumindest einen Teilbereich des Pressnips (16) der Bandpresse (14) so mit einem Fluid zu beaufschlagen, dass dieses durch das Trägerband (22) und die Faserstoffbahn (12) hindurch strömt,
wobei die Fluidbeaufschlagungsmittel eine Blaseinrichtung umfassen, die so angeordnet und ausgeführt ist, dass das Fluid ausgehend von der gekrümmten Oberfläche des Gegenelements (20) der Bandpresse (14) zu dem Pressband (18) der Bandpresse (14) hin strömt, **dadurch gekennzeichnet, dass**
das Pressband (18) der Bandpresse (14) eine Dicke ≤ 4 mm, insbesondere ≤ 2,8 mm und vorzugsweise ≤ 1,9 mm besitzt.

2. Vorrichtung nach Anspruch 1,
**dadurch gekennzeichnet, dass** die Blaseinrichtung einen dem Gegenelement (20) der Bandpresse (14) zugeordneten Blaskasten umfasst.

3. Vorrichtung nach Anspruch 1 oder 2,
**dadurch gekennzeichnet, dass** das Gegenelement (20) der Bandpresse (14) eine Blaswalze umfasst.

4. Vorrichtung nach zumindest einem der vorstehenden Ansprüche,
**dadurch gekennzeichnet, dass** die Faserstoffbahn (12) zwischen dem Trägerband (22) und dem Pressband (18) liegend durch den Pressnip (16) der Bandpresse (14) geführt ist.

5. Vorrichtung nach zumindest einem der vorstehenden Ansprüche,
**dadurch gekennzeichnet, dass** die zusammen mit dem Trägerband (22) durch den Pressnip (16) der Bandpresse (14) geführte Faserstoffbahn (12) das Pressband (18) und das Trägerband (22) das Gegenelement (20) der Bandpresse (14) berührt.

6. Vorrichtung nach zumindest einem der vorstehenden Ansprüche,
**dadurch gekennzeichnet, dass** das zumindest einen Teilbereich des Pressnips (16) der Bandpresse (14) beaufschlagende Fluid heiße, feuchte Luft und/oder Dampf enthält.

7. Vorrichtung nach zumindest einem der vorstehenden Ansprüche,
**dadurch gekennzeichnet, dass** die Vorrichtung (10) zur Bildung einer strukturierten Faserstoffbahn (12) ausgeführt und als Trägerband (22) ein strukturiertes Band vorgesehen ist.

8. Vorrichtung nach zumindest einem der vorstehenden Ansprüche,
**dadurch gekennzeichnet, dass** die Faserstoffbahn (12) zusammen mit dem Trägerband (22) aus einer Formierzone (26) bis zur Bandpresse (14) und durch diese hindurch geführt ist.

9. Vorrichtung nach zumindest einem der vorstehenden Ansprüche,
**dadurch gekennzeichnet, dass** eine Formierzone (26) vorgesehen ist, in der die Faserstoffbahn (12) auf dem vorzugsweise strukturierten Trägerband (22) gebildet wird.

10. Vorrichtung nach zumindest einem der vorstehenden Ansprüche,
**dadurch gekennzeichnet, dass** der Bandpresse (14) eine Trocknungszone (36) nachgeordnet ist, der die Faserstoffbahn (12) zusammen mit dem Trägerband (22) zugeführt ist.

11. Vorrichtung nach Anspruch 10,
**dadurch gekennzeichnet, dass** die Trocknungszone (36) einen Trockenzylinder (38), insbesondere Yankee-Zylinder, und vorzugsweise eine dem Trockenzylinder zugeordnete Haube (40) umfasst.

12. Vorrichtung nach Anspruch 11,
**dadurch gekennzeichnet, dass** dem Trockenzylinder (38) zur Bildung einer weiteren Presszone (42) ein Gegenelement (44) zugeordnet ist.

13. Vorrichtung nach Anspruch 12,
**dadurch gekennzeichnet, dass** dem Trockenzylinder (38) zur Bildung der weiteren Presszone (42) ein Schuhpresselement, insbesondere Schuhpresswalze, ein Gegenelement mit zugeordneter Saugeinrichtung, insbesondere Saugwalze, oder eine Presswalze zugeordnet ist.

14. Vorrichtung nach Anspruch 13,
**dadurch gekennzeichnet, dass** die Faserstoffbahn (12) im Bereich der weiteren Presszone (42) von dem Trägerband (22) an den Trockenzylinder (38) übergeben und auf diesem weitergeführt wird.

15. Vorrichtung nach zumindest einem der vorstehenden Ansprüche,
**dadurch gekennzeichnet, dass** das Pressband (18) der Bandpresse (14) für eine Zugspannung ≥ 30 kN/m ausgelegt ist.

16. Vorrichtung nach zumindest einem der vorstehenden Ansprüche,
**dadurch gekennzeichnet, dass** auf das Pressband (18) der Bandpresse (14) eine Zugspannung im Bereich von etwa 10 kN/m bis etwa 30 kN/m wirkt.

17. Vorrichtung nach zumindest einem der vorstehenden Ansprüche,
**dadurch gekennzeichnet, dass** die Oberfläche des Pressbandes (18) der Bandpresse (14) eine Faserstruktur mit Fasern besitzt, die eine Feinheit ≤ 44 dtex, insbesondere ≤ 17 dtex und vorzugsweise ≤ 11 dtex aufweisen.

18. Vorrichtung nach zumindest einem der vorstehenden Ansprüche,
**dadurch gekennzeichnet, dass** das permeable Pressband (18) der Bandpresse (14) eine Permeabilität, insbesondere Luftpermeabilität, von mehr als 0,1016 m³/(m² * s) (20 cfm), insbesondere mehr als 0,3048 m³/(m² * s) (60 cfm) und vorzugsweise mehr als 0,508 m³/(m² * s) (100 cfm) aufweist.

19. Vorrichtung nach zumindest einem der vorstehenden Ansprüche,
**dadurch gekennzeichnet, dass** der Krümmungsradius der gekrümmten Oberfläche des Gegenelements (20) der Bandpresse (14) ≤ 0,6 m ist und vorzugsweise im Bereich von 0,35 m liegt.

## Claims

1. Device (10) for dewatering a fibre web (12), in particular a paper, board or tissue web, having a belt press (14) which comprises a press nip (16) that is extended in the web running direction (L) and is formed between a permeable press belt (18) and a curved surface of a mating element (20) around which the press belt (18) wraps, at least partly, the fibre web (12) being led through the press nip (16) of the belt press (14) together with a permeable support belt (22), and means being provided to apply a fluid to at least one sub-region of the press nip (16) of the belt press (14) such that the said fluid flows through the support belt (22) and the fibre web (12),
the fluid application means comprising a blowing device, which is arranged and designed in such a way that, starting from the curved surface of the mating element (20) of the belt press (14), the fluid flows towards the press belt (18) of the belt press (14),
**characterized in that**
the press belt (18) of the belt press (14) has a thickness ≤ 4 mm, in particular ≤ 2.8 mm and preferably ≤ 1.9 mm.

2. Device according to Claim 1,
**characterized in that** the blowing device comprises a blower box assigned to the mating element (20) of the belt press (14).

3. Device according to Claim 1 or 2,
**characterized in that** the mating element (20) of the belt press (14) comprises a blower roll.

4. Device according to at least one of the preceding claims,
**characterized in that** the fibre web (12) is led through the press nip (16) of the belt press (14) whilst lying between the support belt (22) and the press belt (18).

5. Device according to at least one of the preceding claims,
**characterized in that** the fibre web (12) led through the press nip (16) of the belt press (14) together with the support belt (22) contacts the press belt (18) and the support belt (22) contacts the mating element (20) of the belt press (14).

6. Device according to at least one of the preceding claims,
**characterized in that** the fluid applied to at least one sub-region of the press nip (16) of the belt press (14) contains hot, moist air and/or steam.

7. Device according to at least one of the preceding claims,
**characterized in that** the device (10) is designed to form a structured fibre web (12) and a structured belt is provided as the support belt (22) .

8. Device according to at least one of the preceding claims,
**characterized in that** the fibre web (12), together with the support belt (22), is guided from a forming zone (26) as far as the belt press (14) and through the latter.

9. Device according to at least one of the preceding claims,
**characterized in that** a forming zone (26) is provided, in which the fibre web (12) is formed on the preferably structured support belt (22).

10. Device according to at least one of the preceding claims,
**characterized in that** a drying zone (36), to which the fibre web (12) is fed together with the support belt (22), is arranged downstream of the belt press (14).

11. Device according to Claim 10,
**characterized in that** the drying zone (36) comprises a drying cylinder (38), in particular a Yankee cylinder, and preferably a hood (40) assigned to the drying cylinder.

12. Device according to Claim 11,
**characterized in that** a mating element (44) is assigned to the drying cylinder (38) to form a further press zone (42).

13. Device according to Claim 12,
**characterized in that** a shoe press element, in particular a shoe press roll, a mating element with associated suction device, in particular a suction roll, or a press roll is assigned to the drying cylinder (38) to form the further press zone (42).

14. Device according to Claim 13,
**characterized in that** in the region of the further press zone (42), the fibre web (12) is transferred from the support belt (22) to the drying cylinder (38) and is guided further on the latter.

15. Device according to at least one of the preceding claims,
**characterized in that** the press belt (18) of the belt press (14) is designed for a tension ≥ 30 kN/m.

16. Device according to at least one of the preceding claims,
**characterized in that** a tension in the range from about 10 kN/m to about 30 kN/m acts on the press belt (18) of the belt press (14).

17. Device according to at least one of the preceding claims,
**characterized in that** the surface of the press belt (18) of the belt press (14) has a fibre structure with fibres which have a fineness ≤ 44 dtex, in particular ≤ 17 dtex and preferably ≤ 11 dtex.

18. Device according to at least one of the preceding claims,
**characterized in that** the permeable press belt (18) of the belt press (14), has a permeability, in particular an air permeability, of more than 0.1016 m³/(m² * s) (20 cfm) in particular more than 0.3048 m³/(m² * s) (60 cfm) and preferably more than 0.508 m³/(m² * s) (100 cfm).

19. Device according to at least one of the preceding claims,
**characterized in that** the radius of curvature of the curved surface of the mating element (20) of the belt press (14) is ≤ 0.6 m and preferably lies in the region of 0.35 m.

## Revendications

1. Dispositif (10) d'égouttage d'une nappe de matière fibreuse (12), en particulier d'une nappe de papier, de carton ou de papier-tissu, comprenant une presse à bande (14) qui comprend un pinçage (16) s'étendant dans la direction d'avance de la bande (L), qui est formé entre une bande de pressage perméable (18) et une surface courbe d'un élément conjugué (20) enveloppée au moins en partie par la bande de pressage (18), la nappe de matière fibreuse (12) étant guidée conjointement avec une bande de support perméable (22) à travers le pinçage (16) de la presse à bande (14) et des moyens étant prévus pour solliciter au moins une région partielle du pinçage (16) de la presse à bande (14) avec un fluide de telle sorte que celui-ci s'écoule à travers la bande de support (22) et la nappe de matière fibreuse (12),
les moyens de sollicitation de fluide comprenant un dispositif de soufflage qui est disposé et réalisé de telle sorte que le fluide sortant de la surface courbe de l'élément conjugué (20) de la presse à bande (14) s'écoule jusqu'à la bande de pressage (18) de la presse à bande (14),
**caractérisé en ce que**
la bande de pressage (18) de la presse à bande (14) présente une épaisseur ≤ 4 mm, en particulier ≤ 2,8 mm et de préférence ≤ 1,9 mm.

2. Dispositif selon la revendication 1, **caractérisé en ce que** le dispositif de soufflage comprend un caisson de soufflage associé à l'élément conjugué (20) de la presse à bande (14).

3. Dispositif selon la revendication 1 ou 2, **caractérisé en ce que** l'élément conjugué (20) de la presse à bande (14) comprend un rouleau de soufflage.

4. Dispositif selon au moins l'une quelconque des revendications précédentes, **caractérisé en ce que** la nappe de matière fibreuse (12) située entre la bande de support (22) et la bande de pressage (18) est guidée à travers le pinçage (16) de la presse à bande (14).

5. Dispositif selon au moins l'une quelconque des revendications précédentes, **caractérisé en ce que** la nappe de matière fibreuse (12) guidée à travers le pinçage (16) de la presse à bande (14) conjointement avec la bande de support (22) est en contact avec la bande de pressage (18) et la bande de support (22) est en contact avec l'élément conjugué (20) de la presse à bande (14).

6. Dispositif selon au moins l'une quelconque des revendications précédentes, **caractérisé en ce que** le fluide sollicitant l'au moins une région partielle du pinçage (16) de la presse à bande (14) contient de l'air chaud et humide et/ou de la vapeur.

7. Dispositif selon au moins l'une quelconque des revendications précédentes, **caractérisé en ce que** le dispositif (10) est réalisé pour former une nappe de matière fibreuse structurée (12) et une bande structurée est prévue en tant que bande de support (22).

8. Dispositif selon au moins l'une quelconque des revendications précédentes, **caractérisé en ce que** la nappe de matière fibreuse (12), conjointement avec la bande de support (22), est guidée depuis une zone de formage (26) jusqu'à la bande de pressage (14) et à travers celle-ci.

9. Dispositif selon au moins l'une quelconque des revendications précédentes, **caractérisé en ce qu'**il est prévu une zone de formage (26) dans laquelle la nappe de matière fibreuse (12) est formée sur la bande de support (22) de préférence structurée.

10. Dispositif selon au moins l'une quelconque des revendications précédentes, **caractérisé en ce qu'**une zone de séchage (36) à laquelle est acheminée la nappe de matière fibreuse (12) conjointement avec la bande de support (22), est montée en aval de la presse à bande (14).

11. Dispositif selon au moins l'une quelconque des revendications précédentes, **caractérisé en ce que** la zone de séchage (36) comprend un cylindre de séchage (38), en particulier un cylindre Yankee, et de préférence un capot (40) associé au cylindre de séchage.

12. Dispositif selon la revendication 11, **caractérisé en ce qu'**un élément conjugué (44) est associé au cylindre de séchage (38) pour former une zone de pressage supplémentaire (42).

13. Dispositif selon la revendication 12, **caractérisé en ce qu'**un élément de pressage à sabot, en particulier un rouleau de pressage à sabot, un élément conjugué avec un dispositif d'aspiration associé, en particulier un rouleau d'aspiration, ou un rouleau de pressage, est associé au cylindre de séchage (38) pour former la zone de pressage supplémentaire (42).

14. Dispositif selon la revendication 13, **caractérisé en ce que** la nappe de matière fibreuse (12) est transférée dans la région de la zone de pressage supplémentaire (42) de la bande de support (22) au cylindre de séchage (38) et est transportée sur celui-ci.

15. Dispositif selon au moins l'une quelconque des revendications précédentes, **caractérisé en ce que** la bande de pressage (18) de la presse à bande (14) est conçue pour une tension de traction ≥ 30 kN/m.

16. Dispositif selon au moins l'une quelconque des revendications précédentes, **caractérisé en ce que** sur la bande de pressage (18) de la presse à bande (14) s'exerce une tension de traction de l'ordre d'environ 10 kN/m à environ 30 kN/m.

17. Dispositif selon au moins l'une quelconque des revendications précédentes, **caractérisé en ce que** la surface de la bande de pressage (18) de la presse à bande (14) possède une structure fibreuse avec des fibres qui présentent une finesse ≤ 44 dtex, notamment ≤ 17 dtex et de préférence ≤ 11 dtex.

18. Dispositif selon au moins l'une quelconque des revendications précédentes, **caractérisé en ce que** la bande de pressage perméable (18) de la presse à bande (14) présente une perméabilité, en particulier une perméabilité à l'air, supérieure à 0,1016 m³/(m²*s) (20 cfm), en particulier supérieure à 0,3048 m³/(m²*s) (60 cfm) et de préférence supérieure à 0,508 m³/(m²*s) (100 cfm).

19. Dispositif selon au moins l'une quelconque des revendications précédentes, **caractérisé en ce que** le rayon de courbure de la surface courbe de l'élément conjugué (20) de la presse à bande (14) est ≤ 0,6 m et vaut environ 0,35 m.
